# EUROPÄISCHE PATENTSCHRIFT

(11) **EP 0 856 108 B1**
(45) Veröffentlichungstag und Bekanntmachung des Hinweises auf die Patenterteilung: **03.07.2002**
(21) Anmeldenummer: 96928437.1
(22) Anmeldetag: 09.08.1996
(51) Int. Cl.: F04D 19/04

(54) **REIBUNGSVAKUUMPUMPE MIT ZWISCHENEINLASS**
FRICTION VACUUM PUMP WITH INTERMEDIATE INLET
POMPE A VIDE A FRICTION A ADMISSION INTERMEDIAIRE

(30) Priorität: 20.10.1995 DE 29516599 U
(43) Veröffentlichungstag der Anmeldung: 05.08.1998
(73) Patentinhaber: Leybold Vakuum GmbH, 50968 Köln (DE)
(72) Erfinder: BÖHM, Thomas, D-50859 Köln (DE); HIRCHE, Ralf, D-51101 Köln (DE)
(74) Vertreter: Leineweber, Jürgen, Dipl.-Phys.
(86) Internationale Anmeldenummer: EP9603524
(87) Internationale Veröffentlichungsnummer: WO9715760

(56) Entgegenhaltungen:
- EP-A- 0 408 792
- EP-A- 0 478 882
- DE-A- 1 403 493
- DE-A- 2 214 702
- DE-A- 2 442 614
- DE-A- 3 124 205
- DE-U- 9 304 435
- GB-A- 2 206 648

## Beschreibung

Die Erfindung bezieht sich auf eine Reibungsvakuumpumpe mit den Merkmalen des Oberbegriffs des Anspruchs 1.

Eine Reibungspumpe dieser Art ist aus der DE-A-31 24 205 bekannt. Zur Gestaltung der Einmündung des Zwischeneinlasses in den Förderraum der Reibungsvakuum pumpe ist angegeben, daß es vorteilhaft ist, einen Ringkanal vorzusehen.

Die vorliegende Erfindung liegt die Aufgabe zugrunde, die Einmündung des Zwischeneinlasses in den Förderraum der Reibungsvakuumpumpe in zweifacher Hinsicht zweckmäßig zu gestalten. Zum einen sollen die den Stator bildenden Bauteile im Bereich des Ringkanals derart ausgebildet sein, daß sie die in den Förderraum eintretenden Gase möglichst wenig behindern. Zum anderen soll eine einfache Herstellung der sich im Bereich des Ringkanals befindlichen Bauteile gewährleistet sein.

Erfindungsgemäß wird diese Aufgabe durch die kennzeichnenden Merkmale der Ansprüche gelöst. Ein Stator der erfindungsgemäßen Art unterscheidet sich nur wenig von einem Stator für eine Reibungsvakuumpumpe ohne Zwischeneinlaß. Es ist lediglich erforderlich, einen Abstandsring, der sich in Höhe des Ringkanals befindet, mit Durchtrittsöffnungen - Bohrungen, Fräsungen oder dergleichen - auszurüsten. Sonstige Unterschiede sind weder in Bezug auf die Herstellung des Stators noch auf seine Montage vorhanden, so daß der Aufwand für die Herstellung einer Reibungsvakuumpumpe mit Zwischeneinlaß nur unwesentlich höher ist als der Aufwand für die Herstellung einer Reibungsvakuumpumpe ohne Zwischeneinlaß.

Ein Abstandsring kann mit einer Vielzahl von Durchtrittsöffnungen ausgerüstet werden. Besonders zweckmäßig ist es, wenn der Abstandsring mehrere Abschnitte mit reduzierter Höhe aufweist. Die Summe dieser Abschnitte kann sich über insgesamt 20 bis 80 % des Umfanges des Abstandsringes erstrecken, so daß der Leitwert der Durchtrittsöffnungen sehr hoch gewählt werden kann, ohne die Stabilität des Stators zu beeinträchtigen.

Aus der GB-A-22 06 648 ist es zwar an sich bekannt, bei einer Turbomolekularvakuumpumpe mit Statorscheiben und Distanzringen jeden der Distanzringe mit einer Eindrehung und mit stirnseitigen Ausnehmungen auszurüsten. Bei dieser vorbekannten Turbomolekularpumpe handelt es sich jedoch nicht um eine Pumpe der hier betroffenen Gattung, d. h. einer Pumpe mit Zwischeneinlass. Durch die vorgeschlagene Gestaltung der Distanzringe soll das Problem der Rückströmung in einer Turbomolekularpumpe gelöst werden, die zwischen dem Statorpaket und der Innenwand des Pumpengehäuses stattfindet.

Weitere Vorteile und Einzelheiten der Erfindung sollen anhand von den Figuren 1 bis 4 dargestellten Ausführungsbeispielen erläutert werden. Es zeigen
- Figur 1 ein Ausführungsbeispiel für eine Reibungsvakuumpumpe nach der Erfindung,
- Figur 2 ein weiteres Ausführungsbeispiel,
- Figur 3 ein Draufsicht auf einen Abstandsring des Stators des Ausführungsbeispieles nach Figur 2 und
- Figur 4 einen Schnitt durch den Statorring nach Figur 3 entlang der Linie IV-IV.

Beim Ausführungsbeispiel nach Figur 1 ist das äußere Gehäuse mit 1 bezeichnet. Es ist mit einer zentralen, nach innen hineinragenden Lagerbuchse 2 ausgerüstet, in der sich eine Welle 3 mittels einer Spindellagerung 4 abstützt. Mit der Welle 3 gekoppelt sind der Antriebsmotor 5, der Rotor 6 einer Molekularpumpenstufe sowie der Rotor 7 einer Turbomolekularpumpenstufe.

Der Rotor 7 ist mit den Rotorschaufeln 8 ausgerüstet, die gemeinsam mit den im Gehäuse 1 gehaltenen Statorschaufeln 9 die Turbomolekularpumpenstufe bilden. Mittels des Flansches 11 wird die jeweilige Pumpe an den zu evakuierenden Rezipienten angeschlossen.

Die Molekularpumpe (bzw. -pumpenstufe) umfaßt den den Lagerraum 12 übergreifenden, glockenförmigen Rotor 6, der auf seiner Außenseite mit gewindeähnlichen Nuten 13 ausgerüstet ist, in denen beim Betrieb der Pumpe die Gasförderung von der Hochvakuumseite zur Vorvakuumseite stattfindet. Dem Rotor 6 ist ein axial etwa gleich langer Stator zugeordnet. Zwischen dem Stator 14 und dem Rotor 6 befindet sich der Spalt 10. Dieser muß möglichst klein sein, um eine gute Abdichtung zwischen den Gewindenuten zu erreichen. An den Vorvakuumraum 19 ist der Vorvakuumstutzen 20 angeschlossen.

Zum Stator 21 der Turbomolekularpumpenstufe gehören die Statorschaufeln 9 und Distanzringe 22 bis 24. Die Statorschaufeln 9 sind in an sich bekannter Weise Bestandteile von Schaufelringen oder Schaufelringabschnitten 25 mit äußeren Rändern 26, die sich in montiertem Zustand des Stators zwischen den Distanzringen befinden. Der aus abwechselnd übereinander angeordneten Distanzringen 22 und Schaufelringen 25 aufgebaute Stator wird durch das äußere Gehäuse 1 zentriert.

Die Turbomolekularpumpenstufe 8, 9 ist mit einem Zwischeneinlaß 28 ausgerüstet, der unterschiedlichen Zwecken - z.B. der Vakuumerzeugung mit einem gegenüber dem Druck in der am Flansch 11 angeschlossenen, nicht dargestellten Vakuumkammer höheren Druckniveau oder dem Testgaseinlaß beim Einsatz der Pumpe in einem Gegenstromlecksucher - dienen kann. Die in Höhe des Zwischeneinlasses 28 befindlichen Distanzringe 23, 24 sind gegenüber den übrigen Distanzringen 22 modifiziert.

Einer oder beide Distanzringe 23 bzw. 24 weisen einen reduzierten Außendurchmesser auf und bilden gemeinam mit dem Gehäuse 1 den umlaufenden Ringkanal 31, in den der Zwischeneinlaß 28 mündet. Der oder die Distanzringe 23 bzw. 24 mit reduziertem Außendurchmesser weisen ferner Durchbrechungen 32 auf, über die die Verbindung des Förderraumes der Turbomolekularpumpenstufe mit dem Zwischeneinlaß 28 hergestellt wird. Diese Durchbrechungen können z.B. mehrere Bohrungen sein, wie beim Distanzring 24 dargestellt. Eine andere Möglichkeit besteht darin, einen Distanzring 23 derart auszufräsen, daß er abschnittsweise eine reduzierte (axiale) Höhe aufweist. Die Herstellung von Durchbrechungen mit hohem Leitwert ist dadurch möglich.

Die Figuren 2 bis 4 zeigen ein Ausführungsbeispiel, bei dem die Distanzringe 22 bis 24 mit Zentriermitteln ausgerüstet sind. Diese bestehen aus einer äußeren umlaufenden Aussparung 34 auf der einen Seite und aus einem axial gerichteten Rand 35 auf der anderen Seite der Distanzringe. Die Abmessungen sind so gewählt, daß der Rand 35 zum einen den äußeren Rand 26 der anliegenden Schaufelringscheibe 25 umfaßt und dadurch zentriert. Weiterhin greift der äußere Rand 35 in die Aussparung 34 des benachbarten Distanzringes ein, wodurch eine Zentrierung des gesamten Stators 21 erreicht wird.

Beim Ausführungsbeispiel nach Figur 2 ist der Ringkanal 31 als umlaufende Nut im Gehäuse 1 ausgebildet, so daß es nicht erforderlich ist, dem oder den Distanzringen 23 bzw. 24 einen reduzierten Außendurchmesser zu geben. Beim Distanzring 24 sind die Durchbrechungen beispielsweise wieder als Bohrungen ausgebildet. Der Distanzring 23 ist in den Figuren 3 uund 4 nochmals dargestellt. Er weist die Zentriermittel (äußerer Rand 35, Aussparung 34) auf. Die Durchbrechungen 32 werden dadurch gebildet, daß mehrere Abschnitte des Ringes eine reduzierte Höhe haben. Beim dargestellten Ausführungsbeispiel sind vier gleichmäßig über den Umfang verteilte Abschnitte dieser Art vorhanden, die sich jeweils über 10 % des Umfanges erstrecken.

## Patentansprüche

1. Reibungsvakuumpumpe mit einem Einlaß, mit einem Auslaß (20), mit einem Rotor (6, 7) und einem Stator (14, 21), welche zwischen Einlaß und Auslaß (20) angeordnet sind und Rotor-Statorschaufeln (7, 8) tragen, sowie mit einem Zwischeneinlaß (28), der in einen die Stator- und Rotorschaufeln (7, 8 ) umgebenden Ringkanal (31) mündet, **dadurch gekennzeichnet, daß** der Stator (21) aus Schaufelringen oder Schaufelringabschnitten (25) und Abstandsringen (22, 23, 24) besteht, daß die Schaufelringe oder Schaufelringabschnitte (25) äußere Ränder (26) aufweisen, die sich zwischen den Abstandsringen (22, 23, 24) befinden, daß mindestens ein in Höhe des Ringkanals (31) befindlicher Abstandsring (23, 24) mit Durchbrechungen (32) ausgerüstet ist und daß mindestens ein Abstandsring (23, 24) mit einem gegenüber den übrigen Distanzringen reduzierten Außendurchmesser über seine gesamte axiale Höhe zusammen mit dem Pumpengehäuse den Ringkanal (31) bilden.

2. Pumpe nach Anspruch 1, **dadurch gekennzeichnet, daß** die Abstandsringe (22, 23, 24) mit Zentriermitteln ausgerüstet sind, die aus einer äußeren, umlaufenden Aussparung (34) auf der einen Seite und aus einem axial gerichteten Rand (35) auf der anderen Seite der Distanzringe bestehen.

3. Pumpe nach Anspruch 2, **dadurch gekennzeichnet, daß** die Ränder (35) die Schaufelringe oder Schaufelringabschnitte (25) umfassen und zentrieren.

4. Pumpe nach Anspruch 3, **dadurch gekennzeichnet, daß** die Ränder (35) in die Aussparung (34) benachbarter Distanzringe eingreifen.

5. Pumpe nach einem der vorhergehenden Ansprüche 1 bis 4, **dadurch gekennzeichnet, daß** die Durchbrechungen (32) dadurch gebildet sind, daß ein Distanzring (23, 24) mehrere Abschnitte (36) mit reduzierter Höhe aufweist.

6. Pumpe nach Anspruch 5, **dadurch gekennzeichnet, daß** die Abschnitte (36) mit reduzierter Höhe gleichmäßig über den Umfang des Distanzringes (23, 24) verteilt sind und sich jeweils über 5 % bis 15 % des Umfanges erstrecken.

## Claims

1. A friction vacuum pump having an inlet, an outlet (20), a rotor (6, 7) and a stator (14, 21), which are arranged between inlet and outlet (20) and bear rotor/stator blades (7, 8), and an intermediate inlet (28), which opens into an annular channel (31) surrounding the stator and rotor blades (7, 8), **characterised in that** the stator (21) consists of blade rings or blade ring portions (25) and spacer rings (22, 23, 24), **in that** the blade rings or blade ring portions (25) comprise external edges (26) which are located between the spacer rings (22, 23, 24), **in that** at least one spacer ring (23, 24) located at the level of the annular channel (31) is provided with openings (32) and **in that** at least one spacer ring (23, 24) with an external diameter reduced relative to that of the other distance rings over its entire axial height forms the annular channel (31) together with the pump housing.

2. A pump according to claim 1, **characterised in that** the spacer rings (22, 23, 24) are provided with centring means, which consist of an outer, circumferential recess (34) on the one side and of an axially directed rim (35) on the other side of the distance rings.

3. A pump according to claim 2, **characterised in that** the rims (35) enclose and centre the blade rings or blade ring portions (25).

4. A pump according to claim 3, **characterised in that** the rims (35) engage in the recesses (34) in adjacent distance rings.

5. A pump according to one of preceding claims 1 to 4, **characterised in that** the openings (32) are formed **in that** a distance ring (23, 24) comprises a plurality of portions (36) of reduced height.

6. A pump according to claim 5, **characterised in that** the portions (36) of reduced height are distributed uniformly over the circumference of the distance ring (23, 24) and extend in each case over 5 % to 15 % of the circumference.

## Revendications

1. Pompe à vide à friction comportant une entrée, une sortie (20), un rotor (6,7) et un stator (14, 21), qui sont disposés entre l'entrée et la sortie (20) et portent des aubes de rotor et des aubes de stator (7,8), ainsi qu'une entrée intermédiaire (28), qui débouche dans un canal annulaire (31) entourant les aubes du stator et les aubes du rotor (7,8), **caractérisée en ce que** le stator (21) est constitué par des aubes annulaires ou par des sections (25) d'aubes annulaires et par des bagues-entretoises (22,23,24), que les aubes annulaires ou les sections (25) d'aubes annulaires comportent des bords extérieurs (26), qui sont situés entre les bagues-entretoises (22,23,24), qu'au moins une bague-entretoise (23,24) située à la hauteur du canal annulaire (31) est équipée de passages (32) et qu'au moins une bague-entretoise (23,24) possédant un diamètre extérieur réduit par rapport aux autres bagues-entretoises, forme sur toute sa hauteur axiale, conjointement avec le carter de pompe, le canal annulaire (31).

2. Pompe selon la revendication 1, **caractérisée en ce que** les bagues-entretoises (22,23,24) sont équipées de moyens de centrage, qui sont constitués par un évidement périphérique extérieur (34) situé d'un côté et par un bord orienté axialement (35) situé sur l'autre côté des bagues-entretoises.

3. Pompe selon la revendication 2, **caractérisée en ce que** les bords (35) enserrent et centrent les aubes annulaires ou les sections (25) d'aubes annulaires.

4. Pompe selon la revendication 3, **caractérisé en ce que** les bords (35) s'engagent dans l'évidement (34) de bagues-entretoises voisines.

5. Pompe selon l'une des revendications précédentes 1 à 4, **caractérisée en ce que** les passages (32) sont formés par le fait qu'une bague-entretoise (23,24) comporte plusieurs sections (36) ayant une hauteur réduite.

6. Pompe selon la revendication 5, **caractérisée en ce que** les sections (36) de hauteur réduite sont réparties uniformément sur la périphérie de la bague-entretoise (23,24) et s'étendent respectivement sur 5 % à 15 % de la périphérie.
